# EUROPÄISCHE PATENTSCHRIFT

(11) **EP 3 210 657 B1**
(45) Veröffentlichungstag und Bekanntmachung des Hinweises auf die Patenterteilung: **07.08.2019**
(21) Anmeldenummer: 16157957.8
(22) Anmeldetag: 29.02.2016
(51) Int. Cl.: A63G 7/00

(54) **BERGUNGSEINRICHTUNG FÜR EINE VERGNÜGUNGSANLAGE**
RETRIEVAL DEVICE FOR AN AMUSEMENT FACILITY
DISPOSITIF DE SAUVETAGE POUR UN PARC DE LOISIRS

(43) Veröffentlichungstag der Anmeldung: 30.08.2017
(73) Patentinhaber: Beutler, Jörg, 83607 Holzkirchen (DE)
(72) Erfinder: Beutler, Jörg, 83607 Holzkirchen (DE)
(74) Vertreter: Lermer, Christoph

(56) Entgegenhaltungen:
- EP-A1- 1 721 647
- WO-A1-2015/073998
- CN-U- 204 395 421
- DE-U1-202010 008 641
- US-A1- 2002 103 033

## Beschreibung

### TECHNISCHES GEBIET

Die vorliegende Erfindung betrifft ein Fahrgeschäft mit einer Tragestruktur, umfassend wenigstens ein Fahrzeug, das eine Fahrgastaufname aufweist; wenigstens eine Führungseinrichtung, die an der Tragestruktur befestigt ist und eine Fahrstrecke bildet, wobei die Führungseinrichtung zur Führung des Fahrzeugs entlang der Fahrstrecke geeignet ist; wenigstens ein Antriebselement, welches zur Bewegung des Fahrzeugs entlang der Fahrstrecke geeignet ist; und wenigstens eine Bergevorrichtung.

### STAND DER TECHNIK

Es sind Fahrgeschäfte, beispielsweise Achterbahnen, bekannt, bei denen ein oder mehrere Fahrzeuge entlang einer Fahrstrecke geführt werden, die an einer turmartigen Tragekonstruktion angeordnet ist. Um das Fahrvergnügen zu erhöhen, ist es das Ziel der Konstrukteure von Achterbahnanlagen, eine möglichst hohe Anzahl steiler und schneller Fahrstreckenabschnitte vorzusehen. Dazu tragen beispielsweise steil aufsteigende oder abfallende Streckenabschnitte, im Extremfall sogar senkrechte Streckenabschnitte, Loopings o.ä. Konfigurationen bei.

Problematisch ist bei derartigen Fahrgeschäften, dass -je spektakulärer die Fahrstrecke konzipiert ist - im Falle einer Störung die erforderliche, umfassende und vor allem schnelle Bergung der Fahrgäste nicht oder nur unter hohem Aufwand sichergestellt werden kann, da in der Regel, insbesondere bei selbstangetriebenen Fahrzeugen, die notwendigen Zugänge derart installiert werden müssen, dass jede Streckenposition erreichbar ist.

Aus der EP 1 721 647 A1 ist ein schienengebundenes Fahrgeschäft, insbesondere eine Achterbahn, bekannt, das unter anderem eine Bergevorrichtung aufweist, die auf einer neben der Schiene angeordneten Führungsschiene angeordnet ist.

### AUFGABE DER ERFINDUNG

Der Erfindung liegt die Aufgabe zugrunde, ein Fahrgeschäft bereitzustellen, bei dem die Fahrstrecke eine spektakuläre Streckenführung bietet und gleichzeitig eine Bergevorrichtung umfasst, die weitgehend jeden Abschnitt der Fahrstrecke erreicht.

### TECHNISCHE LÖSUNG

Die Aufgabe wird von einem erfindungsgemäßen Fahrgeschäft mit einer insbesondere turmartigen Tragestruktur gelöst, die wenigstens ein Fahrzeug umfasst, das eine Fahrgastaufnahme aufweist und wenigstens eine Führungseinrichtung, die an der Tragestruktur befestigt ist und eine Fahrstrecke bildet, wobei die Führungseinrichtung zur Führung des Fahrzeugs entlang der Fahrstrecke geeignet ist. Außerdem weist das Fahrgeschäft wenigstens ein Antriebselement auf, welches zur Bewegung des Fahrzeugs entlang der Fahrstrecke geeignet ist, und wenigstens eine Bergevorrichtung mit einem Befahrbereich. Die Führungseinrichtung ist wenigstens abschnittsweise auf einer im Wesentlichen vertikalen Fläche angeordnet, deren Normalenvektor an jedem Punkt senkrecht zur Höhenachse der Tragestruktur steht und der Befahrbereich der Bergeeinrichtung im Wesentlichen die vertikale Fläche abdeckt.

Die (virtuelle) Höhenachse schneidet, in einer Ansicht von oben bzw. von unten gesehen, die die (projizierte) Oberseite und/oder die Grundfläche bildendende Fläche der Tragestruktur, beispielsweise in einem mittigen Bereich, z.B. in einem Schwerpunkt der projizierten Oberfläche bzw. Grundfläche. Die Höhenachse ist lotrecht, bzw. senkrecht zur horizontalen Erdoberfläche ausgerichtet.

Die Tragestruktur ist vertikal ausgerichtet und kann einen Turm, bzw. eine turmartige Gebäudestruktur (z.B. in Form eines Gerüsts) oder auch jedes andere Gebäude, z.B. ein Hochhaus oder ein pyramidenartiges Gebäude etc., bilden. Die Tragestruktur besteht vorzugsweise aus Stahl, kann aber auch aus anderen geeigneten Baumaterialien, wie z.B. Beton etc., bestehen. Die Tragestruktur kann dauerhaft stationär montiert sein. Alternativ kann die Tragestruktur zum temporären Auf- und Abbau ausgelegt sein, z.B. wenn das Fahrgeschäft an verschiedene Orte verbracht wird.

Das erfindungsgemäße Fahrzeug ist zur Aufnahme von mindestens einem Fahrgast geeignet. Denkbar ist dabei eine Anordnung von mindestens zwei Fahrgästen nebeneinander und/oder einer Anordnung hintereinander. Die Fahrgastaufnahme weist eine entsprechende Aufnahmevorrichtung auf und kann unter anderem eine offene Sitzkonstruktion oder eine geschlossene Kabine mit entsprechenden Sicherungsmitteln für die Fahrgäste sein.

Die Führungseinrichtung besteht vorzugsweise aus mindestens einer Schiene oder zwei parallel geführten Schienen, durch die das Fahrzeug entlang der dadurch gebildeten Fahrstrecke gehalten und geführt wird. Denkbar ist auch eine Führungsstruktur, die eine entsprechende Aufnahme für ein Fahrgestell des Fahrzeugs umfasst, z.B. eine Trogstruktur. Die Führungseinrichtung ist an der Tragestruktur befestigt. Dabei kommen alle gängigen und bekannten Befestigungsmethoden zur Anwendung, z.B. Verschrauben, Verschweißen, Vernieten etc. Die Befestigung kann dauerhaft oder nur vorübergehend erfolgen, beispielsweise wenn das Fahrgeschäft nur zeitweise betrieben wird und mehrmals auf- und abgebaut werden soll. Die Führungseinrichtung kann zusammen mit der Tragestruktur errichtet werden. Alternativ kann die Führungseinrichtung auch nachträglich an eine bestehende Gebäudestruktur angefügt werden. Bevorzugt ist die Führungseinrichtung zu einer geschlossenen Fahrstrecke geformt, wodurch das oder die Fahrzeuge im Kreis verkehren können. Alternativ kann die Strecke auch nur endlich geführt sein (z.B. nur an einer Seite der Tragstruktur), wonach das oder die Fahrzeuge im Richtungsverkehr (point to point) verkehren. Es kann sowohl die Unterseite oder die Oberseite des Fahrzeugs von der Führungseinrichtung geführt werden. Die Führung an der Oberseite, bzw. oberhalb der Fahrgastaufnahme, erhöht den Vergnügungseffekt, da die Fahrstrecke aus dem direkten Blickfeld und somit aus der Wahrnehmung des Fahrgasts verschwindet und eine freie Bewegung suggeriert wird. Denkbar ist daneben auch eine seitliche Führung des Fahrzeugs.

Die Führungseinrichtung ist wenigstens abschnittsweise auf einer im Wesentlichen vertikalen Fläche angeordnet, deren Normalenvektor an jedem Punkt senkrecht zur Höhenachse der Tragestruktur steht. Die vertikale Fläche muss nicht abgeschlossen sein, sondern wird maßgeblich von der darunter liegenden Tragestruktur bestimmt, die eine vertikale einhüllende Fläche definiert. Unter eine vertikalen Fläche können neben der definitionsgemäßen Lotgerade (90 Grad) auch noch Toleranzwinkel von bis zu +/- 10 Grad (80/100 Grad) umfasst sein. Die von der Führungseinrichtung gebildete Fahrstrecke kann dabei im Wesentlichen in einer Geraden geführt sein oder eine gewundene Struktur aufweisen.

Das erfindungsgemäße Antriebselement zur Bewegung des Fahrzeugs kann sich am Fahrzeug selber (aktiv angetriebenes Fahrzeug) oder an entsprechenden Stellen der Fahrstrecke (passiv angetriebenes Fahrzeug) befinden, vornehmlich an Steigungen oder bei der Auffahrt. Denkbar sind hierbei alle gängigen und denkbaren Antriebselemente.

Das Bergeelement dient dem Zugang der Fahrstrecke von außen und ist so ausgelegt und weist einen Befahrbereich auf, der so beschaffen ist, dass nahezu alle Bereiche der Strecke erreicht werden können. Auf diese Weise kann vor allem die Bergung von Passagieren oder Fahrzeugen erfolgen, die infolge einer Störung in einem Bereich der Fahrstrecke stehengeblieben sind.

Die von dem Antriebselement erzeugte Bewegung des Fahrzeugs ist eine Beschleunigung und/oder eine Verzögerung.

Vornehmlich erfolgen die Beschleunigung bei der Auffahrt des oder der Fahrzeuge und die Verzögerung bei der Abfahrt. Im letzten Falle kann infolge der Verzögerung Energie zurückgewonnen werden (Rekuperation).

Bevorzugt ist das Antriebselement eine Zahnradverbindung, eine Seilverbindung, eine Kettenverbindung, ein Reibradantrieb oder ein Linearantrieb.

Durch die genannten und gebräuchlichen formschlüssigen oder kraftschlüssigen Verbindungen soll die bereitgestellte Kraft möglichst vollständig in die entsprechenden Bewegungsformen umgesetzt werden.

In einer bevorzugten Ausführung der Erfindung weist das Fahrzeug ein Fahrgestell auf, das beweglich, insbesondere drehbar, relativ zur Fahrgastaufnahme angeordnet ist.

Um eine geschlossene Fahrstrecke mit Auf- und Abfahrt zu realisieren und zu vermeiden, dass das Fahrzeug bei einem Wechsel von einer Auf- zur Abfahrt in eine Überkopf-Position gerät, ist das Fahrzeug vorzugsweise drehbar am Fahrgestell angeordnet. Auf diese Weise können ungewünschte Überkopfpositionen vermieden werden. Daneben kann mit einem drehbar gelagerten und oberhalb der Fahrgastaufnahme geführten Fahrzeugs ein Ausgleich, bzw. ein Auspendeln entsprechend der Schwer-, bzw. Gewichtskraft des Fahrzeugs in Relation zur Fahrstrecke erzielt werden. Außerdem kann das Fahrzeug infolge von Fliehkräften, hervorgerufen durch Kurvenbewegungen, ausschwenken.

Bevorzugt ist die Fahrstrecke wenigstens abschnittsweise im Wesentlichen vertikal parallel zur Höhenachse der Tragestruktur geführt.

Dabei kann die Führungsstrecke im Extremfall und mit der kürzesten Strecke in einer Gerade geführt sein (demnach senkrecht, bzw. lotgerecht im 90 Grad Winkel zur Horizontalen). Dabei ist noch eine winkelmäßige Abweichung von bis zu +/- 10 Grad (80/100 Grad) als vertikal im Sinne der Erfindung aufzufassen.

In einer weiteren Ausführung der Erfindung ist die Fahrstrecke im Wesentlichen spiralförmig an- und/oder absteigend um die Höhenachse der Tragestruktur geführt.

Über derartige gewundene Strukturen, bzw. Kurven und Wellen können lange vertikale Abschnitte bei der Auffahrt vermieden werden. Zum einen wird so eine längere Fahrstrecke erzielt und die Fahrtdauer und das Fahrvergnügen erhöht. Zum anderen kann die Energieversorgung besser verteilt werden und die Belastung der Antriebselemente reduziert werden, da weniger Spitzenlasten auftreten (falls z.B. mehrere Fahrzeuge gleichzeitig nach oben fahren) und die thermische Belastung der Antriebselemente reduziert wird.

Die erfindungsgemäße Bergevorrichtung ist insbesondere zur Bergung und/oder zur Wartung der Fahrstrecke ausgebildet.

Dadurch, dass die Bergevorrichtung an nahezu jeden Abschnitt der Fahrstrecke bzw. der vertikalen Außenfläche der turmartigen Tragestruktur gelangen kann, ist die Vorrichtung neben der Bergung im Störungsfall auch für Wartungsarbeiten an der Fahrstrecke sowie der Tragstruktur geeignet.

Die Bergevorrichtung umfasst vorzugsweise eine Befestigungsvorrichtung, die an der Tragestruktur befestigt ist, eine Plattform und/oder einen Fahrkorb und eine Trageeinrichtung, die zum Tragen und Verfahren der Plattform entlang einer Verfahrstrecke vorgesehen ist, wobei die Verfahrstrecke insbesondere vertikal entlang der Höhe der Tragestruktur angeordnet ist und die Plattform, bzw. der Fahrkorb entlang der Verfahrstrecke bewegbar ist.

Die Bergevorrichtung ist über die Befestigungsvorrichtung mittels gängigen und allen denkbaren Befestigungsmethoden an der Tragestruktur befestigt. Die Plattform, bzw. der Fahrkorb erstreckt sich entlang der Breite der Tragestruktur und ist zum einen zur Aufnahme von Rettungspersonal im Störungsfall oder Personal im Falle der Wartung und Reparatur und zum anderen zur Aufnahme der geretteten Passagiere geeignet. Der Fahrkorb ist mit einer Trageeinrichtung verbunden, wodurch der Fahrkorb entlang der Höhenachse der Tragestruktur auf einer (im Wesentlichen vertikalen) Verfahrstrecke verfahrbar ist. Dadurch können entlang der Verfahrstrecke nahezu alle Bereiche der Fahrstrecke auf einer Ebene erreicht werden.

Die Befestigungsvorrichtung kann beispielsweise ein Ausleger sein, der am oberen Randbereich der Tragekonstruktion angeordnet ist und wenigstens teilweise über den Rand der Oberseite der Tragekonstruktion nach außen hinaus ragt. Auf diese Weise kann die Bergevorrichtung an der Befestigungsvorrichtung vertikal verfahrbar befestigt sein, z.B. durch eines oder mehrere Tragseile.

In vorteilhafter Weise ist die Befestigungsvorrichtung der Bergevorrichtung an der Oberseite und/oder an der Unterseite der Tragestruktur angeordnet.

So kann die Befestigung der Bergevorrichtung an der Oberseite der Tragestruktur erfolgen, wonach die von der Trageeinrichtung gebildete Verfahrstrecke von der Oberseite, also vertikal zur Unterseite verläuft. Alternativ kann die Verfahrstrecke im Falle der Befestigung an der Unterseite der Tragestruktur vertikal von der Unterseite zur Oberseite der Tragestruktur verlaufen. Möglich ist auch die kumulative Befestigung an der Ober- und Unterseite der Tragestruktur.

Bevorzugt umfasst die Trageeinrichtung der Bergevorrichtung mindestens ein Seil (z.B. Stahlseil) und/oder mindestens ein Rohr und/oder eine Tragstange (Teleskop).

Hierbei kommen gebräuchliche Seile und Rohre sowie Schienen und Zahnstangen oder ähnliches zur Verwendung. Dabei ist eine zweifache Ausführung, beispielsweise durch zwei parallel geführte Rohre aufgrund der erhöhten Seitenstabilität und aus Sicherheitsaspekten (z.B. Vorbeugen von Materialermüdungen) von besonderem Vorteil.

Die Bergevorrichtung weist insbesondere ein Antriebselement auf, das zur Bewegung der Plattform, bzw. des Fahrkorbs entlang der Verfahrstrecke der Trageeinrichtung geeignet ist.

Das Antriebselement kann an der Plattform, bzw. am Fahrkorb selbst angebracht sein. Alternativ kann der Antrieb auch an der Tragestruktur im Bereich der Befestigung an der Ober- oder Unterseite angebracht sein (z.B. motorisch angetriebene Seilwinde).

In einer besonders vorteilhaften Ausführung der Erfindung ist die Befestigungsvorrichtung der Bergevorrichtung entlang des Umfangs der Oberseite der Tragestruktur und/oder um die Unterseite der Tragestruktur herum bewegbar.

Die Befestigungsvorrichtung wird dabei unter anderem durch entsprechende Vorrichtungen zur Führung, z.B. Schienen etc., entlang des Umfangs der Tragestruktur geführt. Durch die zusätzliche Bewegung kann die Linearbewegung entlang der Höhe der Tragestruktur mit einer horizontalen Bewegung überlagert werden. Im Ergebnis kann so jeder Bereich und vor allem jede Seite der Tragestruktur erreicht werden. Dies ist vor allem dann von Vorteil, wenn die Fahrstrecke entlang der Seiten der Tragestruktur geführt ist oder mehrere Fahrstrecken zum Einsatz kommen.

Die Bergevorrichtung umfasst vorzugsweise eine Antriebsvorrichtung zur Bewegung der Bergevorrichtung entlang des Umfangs der Tragestruktur und/oder zur Bewegung der Plattform entlang der Verfahrstrecke der Trageeinrichtung.

Entsprechend dem oben beschriebenen Antrieb zur Bewegung entlang der Verfahrstrecke, kann ein weiteres oder dasselbe Antriebselement die Bewegung entlang des Umfangs der Tragestruktur bewirken.

In einer vorteilhaften Ausführung weist die Bergevorrichtung einen ausfahrbaren Ausleger auf.

Der Ausleger dient dazu, den Wirkungsbereich der Plattform zu erweitern, um auch etwas weiter innen und außerhalb der eigentlichen Verfahrstrecke liegende Fahrstreckenabschnitte mit der Plattform erreichen zu können. Die vertikale Projektion der Verfahrstrecke ergibt dann in der horizontalen Ebene keinen Punkt sondern ein Band mit der Breite B entsprechend des Auslegerverfahrwegs, d.h. der Verfahrraum wäre ein Volumenkörper mit der Breite B mit parallelen vertikalen Oberflächen, deren Normalenvektoren an jedem Punkt senkrecht (90°) zur Turmachsenrichtung stehen.

In einer weiteren Ausführung der Erfindung besteht eine Fahrgeschäftssystem aus mindestens zwei erfindungsgemäßen Fahrgeschäften, wobei die Fahrstrecken der Fahrgeschäfte auf einer oder mehreren horizontalen und/ oder einer oder mehreren vertikalen Ebenen der wenigstens zwei Tragestrukturen verlaufen.

Alternativ können auch bei einer erfindungsgemäßen Tragestruktur Fahrgeschäfte mit mehreren Befahranlagen und mehreren Befahrebenen (bzw. Befahr-Räumen) befestigt sein. So kann beispielsweise eine Befahranlage an der Außenseite der turmartigen Tragestruktur liegen und eine weitere Befahranlage an Innenseite liegen.

### KURZE BESCHREIBUNG DER FIGUREN

- Figur 1: Darstellung eines Fahrgeschäfts mit einer turmartigen Tragestruktur aus Stahlelementen, an der eine Führungseinrichtung befestigt ist. Die Führungseinrichtung besteht aus zwei parallel geführten Führungsschienen sowie einer Stützschiene mit Stützstruktur und bildet eine Fahrstrecke. Die in sich geschlossene Fahrstrecke erstreckt sich in der dargestellten Ansicht auf der rechten Seite in gewundener Form aufwärts, auf der linken Seite im Wesentlichen vertikal abwärts. Die Fahrzeuge werden oberhalb der Fahrgastaufnahme durch die Führungseinrichtung geführt. Die Bergungsvorrichtung ist an der Oberseite der Tragestruktur befestigt.
- Figur 2: Darstellung der Bergevorrichtung an der turmartigen Tragestruktur. Die Bergevorrichtung ist an der Oberseite der Tragestruktur befestigt. Durch zwei parallel geführte Seile wird eine Trageeinrichtung gebildet, an der eine Plattform befestigt ist. Die Trageeinrichtung ermöglicht eine Bewegung der Plattform entlang einer vertikalen Verfahrstrecke entlang der vertikalen Ebene der Tragestruktur.
- Figur 3: Bergevorrichtung die mittels der Befestigungsvorrichtung an der Oberseite der Tragestruktur befestigt ist. Die Befestigungsvorrichtung ist entlang des Umfangs der Oberfläche der Tragestruktur bewegbar.
- Figur 4A: Darstellung einer Plattform der Bergevorrichtung. Die Plattform ist beidseitig an ihren Breitseiten mit der Trageeinrichtung in Form von zwei Seilen befestigt.
- Figur 4B: Darstellung einer Plattform der Bergevorrichtung mit Ausleger. Der Ausleger ist entlang der Breitseite der Plattform ausfahrbar und vergrößert auf diese Weise die Fläche der Plattform.
- Figur 5A: Seitliche Ansicht auf Fahrstrecke der Führungsstruktur in Form einer Gerade.
- Figur 5B: Draufsicht auf Fahrstrecke der Führungsstruktur in Form einer Welle.
- Figur 5C: Seitliche Ansicht auf Fahrstrecke der Führungsstruktur in Form einer Welle.
- Figur 5D: Draufsicht einer verschlungenen Form der Fahrstrecke.

### BESCHREIBUNG EINES BEVORZUGTEN AUSFÜHRUNGSBEISPIELS

Nachfolgend wird die Erfindung anhand eines Ausführungsbeispiels erläutert. Aus Figur 1 ist eine Gesamtdarstellung eines erfindungsgemäßen Fahrgeschäfts 1 mit einer turmartigen Tragestruktur 2 erkennbar. Der Turm der Tragestruktur 2 besteht aus einer Fachwerkstruktur, die aus einzelnen Stahlelementen gebildet wird. Die Tragestruktur 2 ist in vertikaler Richtung nach oben zur Oberseite 24 hin leicht verjüngend ausgeführt. Die Führungseinrichtung 4 in Form von zwei parallel geführten Führungsschienen und einer Stützschiene mit Stützstruktur ist an der Tragestruktur 2 befestigt. Die von der Führungseinrichtung 4 gebildete Fahrstrecke ist eine geschlossene Strecke. Dabei beginnt die Strecke in einem Bahnhofsbereich zum Einstieg/Ausstieg der Fahrgäste (nicht dargestellt) an der Unterseite 21 der Tragestruktur und vollzieht an der rechten Seite 23 eine Aufwärtsstrecke in einer mehrfach gewundenen Struktur, um ab der Oberseite 24 der Tragestruktur 2 an der linken Seite 22 in eine nahezu vertikal abwärts gerichtete Strecke überzugehen. Mittels der Führungseinrichtung 4 werden Fahrzeuge 3 entlang der Fahrstrecke geführt, welche der Aufnahme von Fahrgästen dienen. Im vorliegenden Beispiel erfolgt die Führung der Fahrzeuge 3 oberhalb der Fahrgastaufnahme. An der Oberseite 24 der Turmstruktur ist sich die Bergevorrichtung 5 befestigt, welche nicht weiter dargestellt ist.

In der Figur 2 ist die Bergevorrichtung 5 dargestellt, welche an der Oberseite 24 der Tragestruktur 2 durch eine Befestigungsvorrichtung 52 befestigt ist. Zwei parallel geführte Seile bilden eine Trageeinrichtung 53, an der eine Plattform 51 bzw. ein Fahrkorb befestigt ist. Die Trageeinrichtung 53 ist so ausgebildet und bewegbar, dass eine Bewegung der Plattform bzw. des Fahrkorbs entlang einer Verfahrstrecke 54 entlang der vertikalen Ebene der Tragestruktur 2 ermöglicht wird.

Figur 3 zeigt die Befestigungsvorrichtung 52 der Bergevorrichtung 5, die an der Oberseite 24 der Tragestruktur 2 angeordnet ist. Die Befestigungsvorrichtung 52 ist entlang des Umfangs der Oberfläche 24 der Tragestruktur 2 bewegbar, wodurch jede Seite der Tragestruktur 2 erreichbar ist.

In den Figuren 4A und 4B ist die Plattform 51 der Bergeeinrichtung 5 dargestellt. Auf Figur 4A ist die Plattform 51, welche beidseitig an der Breitseite mit der Trageeinrichtung 53, in Form von zwei Seilen, befestigt ist, erkennbar. Gemäß Figur 4B weist die Plattform 51, bzw. der Fahrkorb einen Ausleger 55 auf. Der Ausleger 55 ist entlang der Breitseite der Plattform 51 ausfahrbar und vergrößert auf diese Weise die Fläche der Plattform 51. Alternativ ist auch eine Ausfahrbarkeit entlang der Längsseite der Plattform 51 möglich. Auf diese Wiese wird der Wirkungsbereich, der durch die Plattform erreichbar ist, vergrößert.

Die Figuren 5A bis 5D zeigen verschiedene Anordnungen der Fahrstrecke, die durch die Führungseinrichtung 4 gebildet wird und in einer im Wesentlichen vertikalen Fläche angeordnet ist. Dabei werden zwei Schienen auf einer Stützschiene parallel geführt. Die Stützschiene ist mit der Trageeinrichtung 53 verbunden.

Figur 5A zeigt eine gerade Streckenanordnung. Dabei ist nur eine Bewegung des oder der Fahrzeuge 3 in Form einer Hin-und Rückfahrt, z.B. von der Unterseite 21 der Trageeinrichtung 53 zur Oberseite 24 möglich.

Figur 5B zeigt eine Draufsicht der Streckenanordnung in Form einer Welle.

Figur 5C zeigt eine seitliche Ansicht der Wellenform der Fahrstrecke.

Figur 5D zeigt eine Draufsicht einer verschlungenen Form der Fahrstrecke.

Die Figuren 5B und 5D zeigen, dass die vertikale Fläche des Befahrbereichs keine Ebene sein muss, sondern auch gekrümmte Flächen beinhalten, wie z.B. in Form einer Welle (Figur 5B) oder in Form einer verschlungenen Form (Figur 5D).

## Patentansprüche

1. Fahrgeschäft (1) mit einer Tragestruktur (2) umfassend
wenigstens ein Fahrzeug (3), das eine Fahrgastaufname (31) aufweist; wenigstens eine Führungseinrichtung (4), die an der Tragestruktur (2) befestigt ist und eine Fahrstrecke bildet, wobei die Führungseinrichtung (4) zur Führung des Fahrzeugs (3) entlang der Fahrstrecke geeignet ist; wenigstens ein Antriebselement, welches zumindest abschnittsweise zur Bewegung des Fahrzeugs (3) entlang der Fahrstrecke geeignet ist; und wenigstens eine Bergevorrichtung (5), die einen Befahrbereich aufweist,
**dadurch gekennzeichnet, dass**
die Führungseinrichtung (4) wenigstens abschnittsweise auf einer im Wesentlichen vertikalen Fläche angeordnet ist, deren Normalenvektor an jedem Punkt senkrecht zur Höhenachse der Tragestruktur (2) steht, wobei die Bergevorrichtung (5) durch eine Befestigungsvorrichtung am Umfang der Tragestruktur (2) entlang bewegbar ist, und somit eine vertikale Linearbewegung als auch eine horizontale Linearbewegung der Bergevorrichtung (5) ermöglicht ist, und der Befahrbereich der Bergeeinrichtung (5) im Wesentlichen die vertikale Fläche abdeckt, wobei der Befahrbereich geeignet ist, nahezu alle Bereiche der Führungseinrichtung auf der vertikalen Fläche zu erreichen.

2. Fahrgeschäft (1) nach Anspruch 1, wobei die durch das Antriebselement erzeugte Bewegung des Fahrzeugs (3) eine Beschleunigung und/oder eine Verzögerung ist.

3. Fahrgeschäft (1) nach einem der vorangegangenen Ansprüche, wobei das Antriebselement eine Zahnradverbindung, eine Seilverbindung, eine Kettenverbindung, ein Reibradantrieb oder ein Linearantrieb ist.

4. Fahrgeschäft (1) nach einem der vorangegangenen Ansprüche, wobei das Fahrzeug (3) ein Fahrgestell aufweist, das beweglich, insbesondere drehbar, relativ zur Fahrgastaufnahme (31) angeordnet ist.

5. Fahrgeschäft (1) nach einem der vorangegangenen Ansprüche, wobei die Fahrstrecke wenigstens abschnittsweise im Wesentlichen vertikal parallel zur Höhenachse der Tragestruktur geführt ist.

6. Fahrgeschäft (1) nach einem der vorangegangenen Ansprüche, wobei die Fahrstrecke im Wesentlichen spiralförmig an- und/oder absteigend um die Höhenachse der Tragestruktur (2) geführt ist.

7. Fahrgeschäft (1) nach einem der vorangegangenen Ansprüche, wobei die Bergevorrichtung (5) zur Bergung und/oder zur Wartung der Fahrstrecke ausgebildet ist.

8. Fahrgeschäft (1) nach einem der vorangegangenen Ansprüche, wobei die Bergevorrichtung (5) eine Befestigungsvorrichtung (52) umfasst, die an der Tragestruktur (2) befestigt ist, eine Plattform (51) und/oder einen Fahrkorb, und eine Trageeinrichtung (53), die zum Tragen und Verfahren der Plattform entlang einer Verfahrstrecke vorgesehen ist, wobei die Verfahrstrecke (54) insbesondere vertikal entlang der Höhe der Tragestruktur (2) angeordnet ist und die Plattform (51) entlang der Verfahrstrecke (54) bewegbar ist.

9. Fahrgeschäft (1) nach einem der vorangegangenen Ansprüche, wobei die Befestigungsvorrichtung (52) der Bergevorrichtung (5) an der Oberseite (24) und/oder an der Unterseite (21) der Tragestruktur (2) angeordnet ist.

10. Fahrgeschäft (1) nach einem der vorangegangenen Ansprüche, wobei die Trageeinrichtung (53) der Bergevorrichtung (5) aus mindestens einen Seil, und/oder mindestens ein Rohr und/oder Schienen und/oder Zahnstangen und/oder eine Tragstange umfasst.

11. Fahrgeschäft (1) nach einem der vorangegangenen Ansprüche, wobei die Bergevorrichtung (5) ein Antriebselement aufweist, das zur Bewegung der Plattform (51) bzw. des Fahrkorbs entlang der Verfahrstrecke (54) der Trageeinrichtung (53) geeignet ist.

12. Fahrgeschäft (1) nach einem der vorangegangenen Ansprüche, wobei die Befestigungsvorrichtung (52) der Bergevorrichtung (5) entlang des Umfangs der Oberseite (24) der Tragestruktur (2) und/oder um die Unterseite (23) der Tragestruktur (2) herum bewegbar ist.

13. Fahrgeschäft (1) nach einem der vorangegangenen Ansprüche, wobei die Bergevorrichtung (5) eine Antriebsvorrichtung zur Bewegung der Bergevorrichtung (5) entlang des Umfangs der Tragestruktur (2) und/oder zur Bewegung der Plattform (51) entlang der Verfahrstrecke (54) der Trageeinrichtung (53) umfasst.

14. Fahrgeschäft (1) nach einem der vorangegangenen Ansprüche, wobei die Bergevorrichtung (5) einen ausfahrbaren Ausleger (55) aufweist.

15. Fahrgeschäftssystem aus mindestens zwei Fahrgeschäften (1) nach einem der vorangegangenen Ansprüchen, wobei die Fahrstrecken der Fahrgeschäfte (1) auf einer oder mehreren horizontalen und/ oder mehreren vertikalen Ebenen der wenigstens zwei Tragestrukturen (2) verlaufen.

## Claims

1. Fairground ride (1) with a support structure (2) comprising: at least one vehicle (3) having a passenger receptacle (31); at least one guiding means (4) which is attached to the support structure (2) and forms a circuit, wherein the guiding means (4) is suitable for guiding the vehicle (3) along the circuit; at least one drive member which is suitable for moving the vehicle (3) along the circuit; and at least one recovery apparatus (5), which has an operating range, **characterized in that**
the guiding means (4) is disposed at least section-wise on a substantially vertical area, each point of the normal vector of which is perpendicular to the vertical axis of the support structure (2), wherein the recovery apparatus (5) can be moved along the perimeter of the support structure (2) by an attachment apparatus and the recovery apparatus(5) is vertically as well as horizontally moveable, and the operating range of the recovery apparatus (5) substantially covers the vertical area, wherein the operating range is accessible nearly every locations of the guiding means on the vertical area.

2. Fairground ride (1) of claim 1, wherein the movement of the vehicle (3) generated by the drive member is an acceleration and/or a deceleration.

3. Fairground ride (1) of claim 1, wherein the drive member comprises a gear connection, a cable connection, a chain connection, a friction wheel drive or a linear drive.

4. Fairground ride (1) in accordance with any of the previous claims, wherein the vehicle (3) has a chassis which is disposed movably, especially rotatably, relative to the passenger receptacle (31).

5. Fairground ride (1) in accordance with any of the previous claims, wherein the circuit is guided at least section-wise substantially vertically parallel with the vertical axis of the support structure.

6. Fairground ride (1) in accordance with any of the previous claims, wherein the circuit is guided substantially spirally upwards and/or downwards about the vertical axis of the support structure (2).

7. Fairground ride (1) in accordance with any of the previous claims, wherein the recovery apparatus (5) is especially designed for recovery and/or circuit maintenance.

8. Fairground ride (1) in accordance with any of the previous claims, wherein the recovery apparatus (5) comprises an attachment apparatus (52), which is attached to the support structure (2), at least one of a platform (51) and/ or a cage, and a support device (53) for the purpose of providing support for and travel of the platform along a travel path, wherein the travel path (54) is disposed especially vertically along the height of the support structure (2) and the platform (51) can be moved along the travel path (54).

9. Fairground ride (1) in accordance with any of the previous claims, wherein the attachment apparatus (52) of the recovery apparatus (5) is disposed on the top (24) and/or on the bottom (21) of the support structure (2).

10. Fairground ride (1) in accordance with any of the previous claims, wherein the support device (53) of the recovery apparatus (5) comprises at least one of a cable, and/or at least a tube and/or rails, and/or a support rod.

11. Fairground ride (1) in accordance with any of the previous claims, wherein the recovery apparatus (5) has a drive member which is suitable for moving the platform (51) or the cage along the travel path (54) of the support device (53).

12. Fairground ride (1) in accordance with any of the previous claims, wherein the attachment apparatus (52) of the recovery apparatus (5) can be moved around the perimeter of the top (24) of the support structure (2) and around the bottom (23) of the support structure (2), respectively.

13. Fairground ride (1) in accordance with any of the previous claims, wherein the recovery apparatus (5) comprises a drive apparatus for moving the recovery apparatus (5) along the perimeter of the support structure (2) and/or for moving the platform (51) along the travel path (54) of the support device (53).

14. Fairground ride (1) in accordance with any of the previous claims, wherein the recovery apparatus (5) has an extendable extension (55).

15. Fairground ride system comprising at least two fairground rides (1) in accordance with any of the previous claims, wherein the circuits of the fairground rides (1) run on one or more horizontal and/or more vertical planes of the at least two support structures (2).

## Revendications

1. Manège (1) comportant une structure porteuse (2) comprenant
au moins un véhicule (3) qui présente un élément récepteur de passagers (31), au moins un dispositif de guidage (4) qui est fixé à la structure porteuse (2) et constitue un parcours, le dispositif de guidage (4) étant apte à guider le véhicule (3) le long du parcours, au moins un élément d'entraînement qui est apte, au moins par sections, à déplacer le véhicule (3) le long du parcours ; et au moins un dispositif de sauvetage (5) qui présente une zone de circulation, **caractérisé en ce que**
le dispositif de guidage (4) est disposé au moins par sections sur une surface sensiblement verticale dont le vecteur de normale se situe à chaque point perpendiculairement par rapport à l'axe en hauteur de la structure porteuse (2), le dispositif de sauvetage (5) étant déplaçable par le dispositif de fixation le long de la circonférence de la structure porteuse (2), ce qui permet aussi bien un mouvement linéaire vertical qu'un mouvement linéaire horizontal du dispositif de sauvetage (5), et que la zone de circulation du dispositif de sauvetage (5) couvre sensiblement la surface verticale, la zone de circulation étant apte à atteindre pratiquement toutes les parties du dispositif de guidage sur la surface verticale.

2. Manège (1) selon la revendication 1, dans lequel le mouvement du véhicule (3) généré par l'élément d'entraînement est une accélération et/ou un ralentissement.

3. Manège (1) selon une des revendications précédentes, dans lequel l'élément d'entraînement est une connexion à roue dentée, une connexion à câble, une connexion à chaîne, une commande à roue de friction, une commande linéaire.

4. Manège (1) selon une des revendications précédentes, dans lequel le véhicule (3) présente un châssis qui est disposé de manière à être mobile, en particulier à pouvoir tourner, par rapport à l'élément récepteur de passagers (31).

5. Manège (1) selon une des revendications précédentes, dans lequel le parcours est guidé au moins par sections sensiblement verticalement parallèlement à l'axe de hauteur de la structure porteuse.

6. Manège (1) selon une des revendications précédentes, dans lequel le parcours est guidé sensiblement en forme de spirale en montant et/ou en descendant autour de l'axe en hauteur de la structure porteuse (2).

7. Manège (1) selon une des revendications précédentes, dans lequel le dispositif de sauvetage (5) est conçu pour le sauvetage et/ou pour la maintenance du parcours.

8. Manège (1) selon une des revendications précédentes, dans lequel le dispositif de sauvetage (5) comprend un dispositif de fixation (52) qui est fixé à la structure porteuse (2), une plate-forme (51) et/ou une corbeille, et un dispositif porteur (53) qui est prévu pour supporter et déplacer la plate-forme le long d'un itinéraire, l'itinéraire (54) étant en particulier disposé verticalement le long de la hauteur de la structure porteuse (2) et la plate-forme (51) étant mobile le long de l'itinéraire (54).

9. Manège (1) selon une des revendications précédentes, dans lequel le dispositif de fixation (52) du dispositif de sauvetage (5) est disposé sur la face supérieure (24) et/ou sur la face inférieure (21) de la structure porteuse (2).

10. Manège (1) selon une des revendications précédentes, dans lequel le dispositif porteur (53) du dispositif de sauvetage (5) est compose d'au moins un câble et/ou d'au moins un tuyau et/ou de rails et/ou de crémaillères et/ou d'une barre porteuse.

11. Manège (1) selon une des revendications précédentes, dans lequel le dispositif de sauvetage (5) présente un élément d'entraînement qui est apte à déplacer la plate-forme (51) ou la corbeille le long de l'itinéraire (54) du dispositif porteur (53).

12. Manège (1) selon une des revendications précédentes, dans lequel le dispositif de fixation (52) du dispositif de sauvetage (5) est mobile autour de la circonférence de la face supérieure (24) de la structure porteuse (2) et/autour de la face inférieure (23) de la structure porteuse (2).

13. Manège (1) selon une des revendications précédentes, dans lequel le dispositif de sauvetage (5) comprend un dispositif d'entraînement pour déplacer le dispositif de sauvetage (5) le long de la circonférence de la structure porteuse (2) et/ou pour déplacer la plate-forme (51) le long de l'itinéraire (54) du dispositif porteur (53).

14. Manège (1) selon une des revendications précédentes, dans lequel le dispositif de sauvetage (5) présente un bras extractible (55).

15. Système de manèges composé d'au moins deux manèges (1) selon une des revendications précédentes, dans lequel les itinéraires des manèges (1) passent sur un ou plusieurs plans horizontaux et/ou verticaux des au moins deux structures porteuses (2).
